# EUROPÄISCHE PATENTSCHRIFT

(11) **EP 2 746 505 B1**
(45) Veröffentlichungstag und Bekanntmachung des Hinweises auf die Patenterteilung: **13.11.2019**
(21) Anmeldenummer: 13193604.9
(22) Anmeldetag: 20.11.2013
(51) Int. Cl.: E05B 83/10, E05B 13/00, E05B 15/04

(54) **Drehstangenverschluss, insbesondere für Schwenktüren von Kraftfahrzeugaufbauten**
Rotary bar lock, in particular for swing doors of motor vehicle superstructures
Verrou à barre rotative, en particulier pour portes pivotantes de structures de véhicules automobiles

(30) Priorität: 21.12.2012 DE 102012112868
(43) Veröffentlichungstag der Anmeldung: 25.06.2014
(73) Patentinhaber: F. Hesterberg & Söhne GmbH & Co. KG, 58256 Ennepetal (DE)
(72) Erfinder: Krüger, Friedrich, 58256 Ennepetal (DE)
(74) Vertreter: Bungartz Christophersen Partnerschaft mbB Patentanwälte

(56) Entgegenhaltungen:
- EP-A1- 1 785 561
- EP-A1- 1 830 020
- WO-A1-2010/057536
- DE-A1-102007 056 626
- DE-U1- 29 924 647

## Beschreibung

Die Erfindung betrifft einen Drehstangenverschluss, insbesondere für Schwenktüren von Kraftfahrzeugaufbauten, nach dem Oberbegriff des Patentanspruchs 1.

Der Drehstangenverschluss weist eine am Kraftfahrzeugaufbau befestigbare Grundplatte und einen drehfest mit der Drehstange verbundenen Verschlusshebel auf, wobei der Verschlusshebel an der Grundplatte durch einen einzigen, auf einer Drehachse in dem Verschlusshebel gelagerten Riegel blockierbar ist, wobei der Riegel mit einem Sperrabschnitt und einem vorzugsweise nach Art einer Taste gestalteten Betätigungsabschnitt versehen ist, der Sperrabschnitt des Riegels in der Blockierstellung ein starr an der Grundplatte ausgebildetes Sperrelement hintergreift, und der Riegel in Richtung seiner Blockierstellung unmittelbar durch eine erste Feder und zusätzlich durch eine zweite Feder beaufschlagt ist, wobei die erste Feder und die zweite Feder jeweils als eine die Drehachse des Riegels umschlingende Drehfeder ausgestaltet sind und die erste Feder und die zweite Feder einstückig aus einem gemeinsamen Federdraht ausgeformt sind, wobei die erste Feder als ein erster Wendelbereich und die zweite Feder als ein zweiter Wendelbereich des Federdrahts ausgeformt ist, und der Federdraht zwischen den Wendelbereichen als ein gegenüber dem Verschlusshebel oder gegenüber dem Riegel abgestützter Mittelbereich ausgebildet ist.

Ein Drehstangenverschluss mit diesen Merkmalen ist aus der EP 1 785 561 A1 bekannt.

Ein weiterer Drehstangenverschluss ist aus der DE 10 2007 056 626 A1 bekannt. Der Drehstangenverschluss sieht einen die Blockierung des Verschlusshebels an der Grundplatte bewirkenden Riegel vor, welcher in dem Verschlusshebel sitzt und dort auf einer Drehachse verschwenkbar gelagert ist. Um diese Drehachse herum angeordnet ist eine Feder, welche den Riegel stets in Richtung seiner Blockierstellung beaufschlagt. Da derartige Drehstangenverschlüsse außen an Fahrzeugaufbauten montiert sind und daher erheblichen Umwelteinflüssen einschließlich der Einwirkung von aggressivem Streusalz im Winter ausgesetzt sind, ist, um die Sicherheit des Drehstangenverschlusses für den Fall einer Materialermüdung der Verriegelung des Verschlusshebels zu verbessern, ein weiteres den Riegel stets in Richtung seiner Blockierstellung beaufschlagendes Federelement in Längsrichtung der Grundplatte versetzt in dem Schwenkhebel angeordnet.

Allerdings entsteht infolge der Sicherung der Verriegelung des Verschlusshebels durch das zusätzliche Federelement ein erhöhter Platzbedarf im Bereich des Riegels.

Die Aufgabe der Erfindung ist es, hier Abhilfe zu schaffen und eine kompakt bauende Konstruktion des Drehstangenverschlusses im Bereich des Riegels zu schaffen, ohne dabei Sicherheitseinbußen für den Fall der Materialermüdung der beweglichen Teile des Verschlusshebels in Kauf zu nehmen.

Zur Lösung dieser Aufgabe wird ein Drehstangenverschluss mit den Merkmalen des Anspruchs 1 vorgeschlagen.

Bei dieser Lösung wird, wie beim Stand der Technik, der Riegel durch mindestens zwei Federn in Richtung seiner Blockierstellung beaufschlagt, so dass für den Fall der Materialermüdung einer der Federn mindestens eine weitere Feder eine noch ausreichend sichere Verriegelung sicherstellt. Im Vergleich zum Stand der Technik kann der Riegelbereich kompakt gestaltet werden, denn die zweite Feder ist platzsparend an derselben Drehachse wie die erste Feder und nicht an einem anderen Ort oder an einem separaten Bauteil angeordnet, z. B. einem separaten Bolzen. Auch der Drehstangenverschluss insgesamt lässt sich daher kompakt gestalten.

Die erste Feder und die zweite Feder sind einstückig aus einem gemeinsamen Federdraht ausgeformt, wobei die erste Feder als ein erster Wendelbereich und die zweite Feder als ein zweiter Wendelbereich des Federdrahts ausgeformt ist. Der Federdraht ist zwischen den Wendelbereichen als ein gegenüber dem Verschlusshebel oder gegenüber dem Riegel abgestützter Mittelbereich ausgebildet. Bei dieser Anordnung können zwei Federn an einem Bauteil ausgeformt sein, und der Mittelbereich bildet eine gemeinsame Abstützung zweier Federn.

Erfindungsgemäß ist der Riegel durch einen ersten Federdraht und einen zweiten Federdraht beaufschlagt, wobei jeweils zwei der insgesamt vier Wendelbereiche der beiden Federdrähte auf entgegengesetzten Seiten des Riegels, dessen Drehachse umschlingend, angeordnet sind. Bei einer derartigen Anordnung wird der Riegel insgesamt durch vier Federn sehr platzsparend beaufschlagt. Gegenüber einer Anordnung mit zwei Federn kann die Sicherheit gegenüber Materialermüdung nochmals verdoppelt werden.

Hierbei ist von konstruktivem Vorteil, wenn jeweils die Endbereiche beider Federdrähte gegenüber dem Verschlusshebel, und die Mittelbereiche beider Federdrähte gegenüber dem Riegel abgestützt sind.

Weitere Vorteile und Einzelheiten ergeben sich aus der nachfolgenden Beschreibung eines Ausführungsbeispiels, wobei auf die Zeichnungen Bezug genommen wird. Darin zeigen:
- Figur 1: eine rückwärtige Ansicht des Ladeaufbaus eines Kraftfahrzeuges mit zwei durch Drehstangenverschlüsse verriegelbaren Schwenktüren;
- Figur 2: in perspektivischer Ansicht den Drehstangenverschluss in seiner Schließstellung;
- Figur 3: den Drehstangenverschluss nach Figur 2 in einem Längsschnitt;
- Figur 4: einen vergrößerten Teilschnitt durch den in Figur 3 mit "IV" bezeichneten Bereich, wobei der Riegel des Drehstangenverschlusses in seiner Sperrstellung bzw. Blockierstellung dargestellt ist;
- Figur 5: denselben Schnitt wie in Figur 4, jedoch bei Entriegelung des Riegels;
- Figur 6: einen vergrößerten Teilschnitt ähnlich Fig. 4, wobei sich die Schnittebene im Vergleich zu Figur 4 seitlich versetzt jenseits des Riegels befindet, und
- Figur 7: einen mit "VII" bezeichneten Querschnitt durch Figur 6.

Figur 1 zeigt die Heckansicht eines kastenförmigen Kraftfahrzeugaufbaus 1 eines Lkw oder eines Lkw-Anhängers. Verschlossen ist der Kraftfahrzeugaufbau 1 durch eine zweiflügelige Tür, deren beide Türflügel 2 an vertikalen Scharnieren 3 angelenkt sind.

Das Öffnen und Verschließen der zwei Türen 2 erfolgt jeweils über Drehstangenverschlüsse 4. Zu den Drehstangenverschlüssen 4 gehören Drehstangen 5, welche die Blätter oder Flügel der Türen vertikal durchdringen. Die Drehstangen 5 gehen im Bereich des Dachs 6 des Kraftfahrzeugaufbaus 1 in je einen Drehriegel 7 über. Der Drehriegel 7 ist mit der Drehstange 5 drehfest verbunden und greift in eine Aufnahmetasche 8 oben an dem Kraftfahrzeugaufbau 1 ein. Die Drehbetätigung der Drehstange 5 erfolgt über einen in Höhe des Fahrzeugladebodens angeordneten Verschlusshebel 9 des Drehstangenverschlusses 4. Der Verschlusshebel 9 ist im Schließzustand der Tür in einem Basisteil 10 des Drehstangenverschlusses 4 festgelegt, und darin blockiert.

Das Basisteil 10 des Drehstangenverschlusses ist in Höhe des Fahrzeugladebodens starr am Fahrzeugheck befestigt, vorzugsweise am Abschlussblech des Nutzfahrzeugaufbaus. Es befindet sich dabei in einer Vertiefung, die nach Art eines Kanals von der einen bis zur anderen Fahrzeugseite reichen kann. Die Vertiefung wird nach oben hin durch den gegenüber dem Abschlussblech etwas vorspringenden Unterrand der jeweiligen Laderaumtür 2 begrenzt. Nach unten hin wird die Vertiefung durch aus einem Elastomer bestehende Stoßleisten 20 begrenzt. Diese dienen dazu, bei unvorsichtiger Rückwärtsfahrt gegen z. B. eine Laderampe eine zu heftige Kollision zu vermeiden.

In Figur 2 ist in perspektivischer Darstellung der Drehstangenverschluss 4 ohne die Drehstange 5 (Figur 1) dargestellt. Dargestellt ist jedoch eine Bohrung 11 des Verschlusshebels 9, in der das Ende der Drehstange 5 drehfest sitzt.

Das Basisteil 10 des Drehstangenverschlusses besteht aus einer am Kraftfahrzeugaufbau befestigten Grundplatte 12, zwei von der Grundplatte 12 nach außen abstehenden Seitenwänden 13 und einer rechtwinklig sowohl zu der Grundplatte 12 als auch zu den Seitenwänden 13. Vorzugsweise handelt es sich bei dem Bauteil einschließlich der zwei Seitenwände 13 um ein durch Stanzen und Biegen hergestelltes Bauteil aus Stahlblech.

Zwischen die beiden Seitenwände 13 einsetzbar ist der Verschlusshebel 9, der hierzu an seinem der Bohrung 11 für die Drehstange abgewandten Ende mit einer Handhabe in Form eines Handgriffs 14 versehen ist.

Zwischen den beiden Seitenwänden 13 des Basisteils 10 erstreckt sich ein Bolzen 15, welcher zum Schließen der Tür von einem muldenförmigen Endstück 16 des Verschlusshebels 9 hintergreifbar ist. Zum Verriegeln des Verschlusshebels an dem Basisteil wird also zunächst das Endstück 16 hinter den Bolzen 15 geführt, und sodann der Verschlusshebel 9 um den Bolzen 15 herum soweit zu der Grundplatte 12 hin verschwenkt, bis er auf im Folgenden noch näher beschriebene Art und Weise an der Grundplatte 12 verriegelt. Hierbei gelangt die in der Bohrung 11 sitzende Drehstange in eine entsprechende Ausnehmung in den Seitenwänden 13 des Basisteils 10, wobei die Drehstange zu der Grundplatte 12 hingezogen und zudem auch in ihrer Drehlage verriegelt wird.

Nahe der Handhabe 14 ist der Verschlusshebel 9 mit einer Taste 18 versehen. Diese ist um eine Drehachse 23 verschwenkbar in dem Verschlusshebel 9 angeordnet. Sie ist insbesondere so in dem Verschlusshebel angeordnet, dass sie sich, wird die Handhabe 14 mit der Hand umgriffen, durch den Daumen des Benutzers niederdrücken lässt. Auch während des anschließenden Ausschwenkens des Verschlusshebels 9 kann die Taste 18 niedergedrückt bleiben. Die Taste 18 ist Bestandteil eines im Nachfolgenden im Einzelnen beschriebenen Riegels des Verschlusshebels 9.

Figur 4 zeigt einen vergrößerten Schnitt durch den zentralen Bereich von Verschlusshebel 9 und Basisteil 10. In diesem Bereich erfolgt die Verriegelung des Verschlusshebels. Zu erkennen ist die nur teilweise geschlossene Oberseite des Verschlusshebels 9 mit der dort in einer Ausnehmung 19 der Oberseite sitzenden Taste 18. Die Taste 18 ist Bestandteil eines Riegels 21, der auf einer Drehachse 23 in dem Verschlusshebel 9 gelagert ist. Die Drehachse 23 ist ein Bolzen, der vorzugsweise entweder in dem Verschlusshebel 9 fixiert oder in dem Verschlusshebel 9 fixiert ist.

Der Riegel 21 ist nach Art einer Wippe als zweiarmiger Hebel gestaltet, dessen einer Hebel einen Sperrabschnitt 24, und dessen anderer Hebel einen Betätigungsabschnitt 25 bildet. Den Betätigungsabschnitt 25 bildet die bereits beschriebene Taste 18. Wichtigstes Element des Sperrabschnitts 24 ist ein einstückig an dem Riegel angeformter Haken 26, mit dem der Sperrabschnitt 24 in der Blockierstellung ein Sperrelement 30 formschlüssig hintergreift. Das Sperrelement 30 ist eine Fläche der Grundplatte 12, die zu diesem Zweck im Bereich des Hintergriffs durch den Haken etwas nach innen versetzt angeordnet ist.

Die Figur 4 zeigt die beschriebene Blockierstellung, in welcher der Haken 26 des Sperrabschnitts 24 das Sperrelement 30 der Grundplatte 12 hintergreift, wodurch der Verschlusshebel 9 in dem Basisteil 10 blockiert ist. Für einen optimalen Hintergriff befindet sich, wie Figur 4 erkennen lässt, der Haken 26 ebenso wie das Sperrelement 30 in etwa unter der Drehachse 23 des Riegels. Die Figur 5 zeigt den Drehstangenverschluss dagegen in seiner Entriegelungsstellung bei niedergedrückter Taste 18 und im Vergleich zu Figur 4 etwas weiter gespannten Federn 31, 32.

Damit der Riegel 21 stets federnd in seine in Figur 4 dargestellte Blockierstellung beaufschlagt ist, sind auf der Drehachse 23 des Riegels zwei Federdrähte 34a, 34b mit je zwei eine Feder 31, 32 bildendenden Wendelbereichen 31, 32 angeordnet, welche den Riegel 21 in Richtung seiner Blockierstellung dauernd beaufschlagen.

Wie in Figuren 6 und 7 zu erkennen, sind die pro Federdraht 34 zwei ausgestalteten Federn 31, 32 Drehfedern, welche die Drehachse 23 des Riegels vorzugsweise mehrfach umschlingen. Ein Federdraht 34a, 34b stützt sich jeweils mit seinen beiden Endbereichen gegen eine stabile Fläche des Verschlusshebels 9 selbst ab. Zu beiden Seiten des Riegels 21 sind dazu in Längsrichtung der Verschlusshebels 9 verlaufende rinnenartige Aussparungen in dem Verschlusshebel 9 vorgesehen.

Der Mittelbereich 35 eines Federdrahts 34a, 34b stützt sich an dem Riegel 21 ab. Dazu sind an den Riegel 21 im Bereich seines Betätigungsabschnitts 25 eine obere Abstütznase 37 als Auflager für den einen Federdraht 34a, und eine untere Abstütznase 38 als Auflager für den anderen Federdraht 34b ausgeformt.

Figur 7 zeigt, dass pro Federdraht 34a, 34b je ein Wendelbereich 31, 32 auf beiden Seiten des Riegels 21 um die Drehachse 23 angeordnet sind, wodurch sich pro Seite zwei Wendelbereiche 31, 32 von unterschiedlichen Federdrähten 34a, 34b die aus dem Riegel 21 herausragenden Abschnitte der Drehachse 23 sozusagen sich teilen. Dazu weist je ein Wendelbereich 31 einen größeren Wendeldurchmesser auf, so dass der Wendelbereich 31 von der Drehachse 23 aus radial außerhalb des Wendelbereichs 32 der gleichen Seite verläuft. Zwischen den beiden parallel zueinander verlaufenden Wendelbereichen 31, 32 ist pro Seite eine Abstandshülse 40 angeordnet.

### Bezugszeichenliste

- 1: Kraftfahrzeugaufbau
- 2: Tür, Türflügel
- 3: Scharnier
- 4: Drehstangenverschluss
- 5: Stange, Drehstange
- 6: Dach
- 7: Drehriegel
- 8: Aufnahmetasche
- 9: Verschlusshebel
- 10: Basisteil
- 11: Bohrung
- 12: Grundplatte
- 13: Seitenwand
- 14: Handgriff, Handhabe
- 15: Bolzen
- 16: Endstück
- 18: Taste
- 19: Ausnehmung
- 20: Stoßleisten
- 21: Riegel
- 23: Drehachse
- 24: Sperrabschnitt
- 25: Betätigungsabschnitt
- 26: Haken
- 30: Sperrelement
- 31: erste Feder, Wendelbereich
- 32: zweite Feder, Wendelbereich
- 34a: erster Federdraht
- 34b: zweiter Federdraht
- 35: Mittelbereich
- 37: obere Abstütznase
- 38: untere Abstütznase

- 40: Abstandshülse

## Patentansprüche

1. Drehstangenverschluss, insbesondere für Schwenktüren von Kraftfahrzeugaufbauten, mit einer am Kraftfahrzeugaufbau befestigbaren Grundplatte (10) und einem drehfest mit der Drehstange (5) verbundenen Verschlusshebel (9), der an der Grundplatte (10) durch einen einzigen, auf einer Drehachse (23) in dem Verschlusshebel (9) gelagerten Riegel (21) blockierbar ist, wobei der Riegel (21) mit einem Sperrabschnitt (24) und einem vorzugsweise nach Art einer Taste (18) gestalteten Betätigungsabschnitt (25) versehenen ist, der Sperrabschnitt (24) des Riegels (21) in der Blockierstellung ein starr an der Grundplatte (10) ausgebildetes Sperrelement (30) hintergreift, und der Riegel (21) in Richtung seiner Blockierstellung unmittelbar durch eine erste Feder (31) und zusätzlich durch eine zweite Feder (32) beaufschlagt ist, wobei die erste Feder (31) und die zweite Feder (32) jeweils als eine die Drehachse (23) des Riegels (21) umschlingende Drehfeder ausgestaltet sind und die erste Feder (31) und die zweite Feder (32) einstückig aus einem gemeinsamen Federdraht (34) ausgeformt sind, wobei die erste Feder (31) als ein erster Wendelbereich (31) und die zweite Feder (32) als ein zweiter Wendelbereich (32) des Federdrahts (34) ausgeformt ist, und der Federdraht (34) zwischen den Wendelbereichen (31, 32) als ein gegenüber dem Verschlusshebel (9) oder gegenüber dem Riegel (21) abgestützter Mittelbereich (35) ausgebildet ist, **dadurch gekennzeichnet, dass** der Riegel (21) durch einen ersten Federdraht (34a) und einen zweiten Federdraht (34b) beaufschlagt ist, wobei jeweils zwei der insgesamt vier Wendelbereiche (31, 32) der beiden Federdrähte (34, 34a, 34b) auf entgegengesetzten Seiten des Riegels (21), dessen Drehachse (23) umschlingend, angeordnet sind.

2. Drehstangenverschluss nach Anspruch 1, **dadurch gekennzeichnet, dass** zumindest eine der Federn (31, 32) aus einem Federdraht (34) mit einem Wendelbereich (31, 32) und sich daran anschließenden ersten und zweiten Endbereichen zur Abstützung gegenüber dem Verschlusshebel (9) bzw. gegenüber dem Riegel (21) besteht.

3. Drehstangenverschluss nach Anspruch 1 oder 2, **dadurch gekennzeichnet, dass** die erste Feder (31) und die zweite Feder (32) auf der gleichen und auf entgegengesetzten Seite des Riegels (21), dessen Drehachse (23) umschlingend, angeordnet sind.

4. Drehstangenverschluss nach Anspruch 1, **dadurch gekennzeichnet, dass** jeweils die Endbereiche beider Federdrähte (34, 34a, 34b) gegenüber dem Verschlusshebel (9), und die Mittelbereiche (35) beider Federdrähte (34, 34a, 34b) gegenüber dem Riegel (21) abgestützt sind.

5. Drehstangenverschluss nach einem der vorherigen Ansprüche, **dadurch gekennzeichnet, dass** der Riegel (21) durch die Federn (32, 33) im Bereich seines Sperrabschnitts (24) beaufschlagt ist.

6. Drehstangenverschluss nach Anspruch 1, **dadurch gekennzeichnet, dass** radial zwischen den beiden Wendelbereichen (31, 32) auf einer Seite des Riegels (21) jeweils eine Abstandshülse (40) angeordnet ist.

## Claims

1. Espagnolette, in particular for swing doors of motor vehicle bodies, with a base plate (10) to be fitted to the motor vehicle body and a locking lever (9) torque-resistantly connected with the rotating rod (5), which can be blocked on the base plate (10) with a single bolt (21) mounted on an axis of rotation (23) in the locking lever (9), wherein the bolt (21) is equipped with a locking section (24) and an activation section (25) preferably designed in the way of a key (18), the locking section (24) of the bolt (21) engages behind a locking element (30) rigidly formed on the base plate (10) in the blocking position, and the bolt (21) is directly acted upon in the direction of its blocking position by a first spring (31) and additionally by a second spring (32), wherein the first spring (31) and the second spring (32) are each designed as a rotary spring encasing the axis of rotation (23) of the bolt (21), and the first spring (31) and the second spring (32) are formed from a common spring wire (34) as a single piece, wherein the first spring (31) is formed as a first spiral area (31) and the second spring (32) as a second spiral area (32) of the spring wire (34) and the spring wire (34) is formed between the spiral areas (31, 32) as a central area (35) supported against the locking lever (9) or against the bolt (21), **characterised in that** the bolt (21) is acted upon by a first spring wire (34a) and a second spring wire (34b), wherein two each of the total of four spiral areas (31, 32) of the two spring wires (34, 34a, 34b) are arranged on opposite sides of the bolt (21), encasing the axis of rotation (23) of the same.

2. Espagnolette according to claim 1, **characterised in that** at least one of the springs (31, 32) consists of a spring wire (34) with a spiral area (31, 32) and first and second end areas following on from this for supporting against the locking lever (9) or against the bolt (21).

3. Espagnolette according to claim 1 or 2, **characterised in that** the first spring (31) and the second spring (32) are arranged on the same and on the opposite side of the bolt (21), encasing the axis of rotation (23) of the same.

4. Espagnolette according to claim 1, **characterised in that** the respective end areas of both spring wires (34, 34a, 34b) are supported against the locking lever (9), and the central areas (35) of both spring wires (34, 34a, 34b) against the bolt (21).

5. Espagnolette according to one of the preceding claims, **characterised in that** the bolt (21) is acted upon by the springs (32, 33) in the area of its locking section (24).

6. Espagnolette according to claim 1, **characterised in that** a distancer sleeve (40) each is arranged between the two spiral areas (31, 32) on one side of the bolt (21).

## Revendications

1. Fermeture à crémone, plus particulièrement pour des portes pivotantes de structures de véhicules automobiles, avec une plaque de base (10) pouvant être fixée à la structure du véhicule automobile et un levier de fermeture (9) relié avec la crémone (5), qui peut être bloqué sur la plaque de base (10) par un seul verrou (21) logé sur un axe de rotation (23) dans le levier de fermeture (9), le verrou (21) étant muni d'une portion de blocage (24) et d'une portion d'actionnement (25), conçue de préférence sous la forme d'un bouton (18), la portion de blocage (24) du verrou (21) s'accrochant, dans la position de blocage, par-derrière à un élément de blocage (30) réalisé de manière rigide sur la plaque de base (10) et le verrou (21) étant sollicité en direction de sa position de blocage directement par un premier ressort (31) et en outre par un deuxième ressort (32), le premier ressort (31) et le deuxième ressort (32) étant conçus chacun comme un ressort rotatif s'enroulant autour de l'axe de rotation (23) du verrou (21) et le premier ressort (31) et le deuxième ressort (32) étant formés d'une seule pièce à partir d'un fil de ressort commun (34), le premier ressort (31) se présentant sous la forme d'une première partie spiralée (31) et le deuxième ressort (32) se présentant comme une deuxième partie spiralée (32) du fil de ressort (34) et le fil de ressort (34) étant conçu, entre les parties spiralées (31, 32), comme une partie centrale (35) appuyée contre le levier de fermeture (9) ou contre le verrou (21), **caractérisée en ce que** le verrou (21) est sollicité par un premier fil de ressort (34a) et un deuxième fil de ressort (34b), deux des quatre parties spiralées (31, 32) des deux fils de ressort (34, 34a, 34b) étant disposées sur des côtés opposés du verrou (21), en s'enroulant autour de son axe de rotation (23).

2. Fermeture à crémone selon la revendication 1, **caractérisée en ce qu'**au moins un des ressorts (31, 32) est constitué d'un fil de ressort (34) avec une partie spiralée (31, 32) et des première et deuxième parties d'extrémités, qui s'y raccordent, pour l'appui contre le levier de fermeture (9) ou contre le verrou (21).

3. Fermeture à crémone selon la revendication 1 ou 2, **caractérisée en ce que** le premier ressort (31) et le deuxième ressort (32) sont disposés sur le même côté opposé du verrou (21), en s'enroulant autour de son axe de rotation (23).

4. Fermeture à crémone selon la revendication 1, **caractérisée en ce que** les parties d'extrémité des deux fils de ressort (34, 34a, 34b) sont appuyées contre le levier de fermeture (9) et les parties centrales (35) des deux fils de ressort (34, 34a, 34b) sont appuyées contre le verrou (21).

5. Fermeture à crémone selon l'une des revendications précédentes, **caractérisée en ce que** le verrou (21) est sollicité par les ressorts (32, 33) au niveau de sa portion de blocage (24).

6. Fermeture à crémone selon la revendication 1, **caractérisée en ce que**, radialement entre les deux parties spiralées (31, 32), de chaque côté du verrou (21), est disposé une entretoise (40).
